# FASCICULE DE BREVET EUROPEEN

(11) **EP 0 872 861 B1**
(45) Date de publication et mention de la délivrance du brevet: **15.01.2003**
(21) Numéro de dépôt: 98400860.7
(22) Date de dépôt: 08.04.1998
(51) Int. Cl.: H01H 9/54

(54) **Appareil électrique à double coupure en courant alternatif**
Elektrisches Gerät mit doppelten Wechselstromschaltkontakten
Electrical device with double ac breaking contacts

(30) Priorité: 16.04.1997 FR 9704797
(43) Date de publication de la demande: 21.10.1998
(73) Titulaire: Schneider Electric Industries SAS, 92500 Rueil-Malmaison (FR)
(72) Inventeur: Devautour, Joel, 78100 Saint Germain en Laye (FR); Guery, Jean-Pierre, 78230 Le Pecq (FR); Olifant, Jacques, 92000 Nanterre (FR); Plumeret, Raymond, 92600 Asnieres Sur Seine (FR)

(56) Documents cités:
- DE-A- 2 730 726
- FR-A- 1 334 759
- FR-A- 1 532 433
- FR-A- 2 476 379

## Description

La présente invention concerne un appareil électrique à contacts séparables à double coupure en courant alternatif, comportant au moins un chemin de courant polaire muni de deux contacts fixes et d'un pont de contact mobile, le pont de contact étant doté de contacts mobiles coopérant avec les contacts fixes et étant déplaçable d'une position ouverte à une position fermée et vice-versa pour établir et interrompre le chemin polaire.

Lorsque les appareils électriques de ce type sont mis en oeuvre pour commuter de fortes énergies et/ou pour effectuer de nombreux cycles de commutation, les arcs de coupure soumettent les contacts à de fortes sollicitations et donc à une usure prématurée. Il est souhaitable de réduire la sollicitation des contacts par les arcs de coupure et ce par divers moyens bien connus de l'homme de l'art.

Il est ainsi connu de réaliser des dispositifs de coupure à dérivation dont chaque pôle comprend un chemin de courant principal et un chemin de courant dérivé disposés de façon que, lors d'une coupure, le courant commute du chemin principal vers le chemin dérivé pour soulager les contacts et diminuer ainsi leur usure.

Dans le document FR- 1 532 433 est notamment décrit un dispositif à simple coupure dans lequel l'arc né entre contact mobile et contact fixe est transféré en cours d'ouverture à une électrode fixe de manière à établir, lors de chaque alternance et au moyen d'une diode respective, un chemin de courant dérivé. Mais les conditions de coupure ne sont pas alors homogènes, puisque si la coupure survient lors d'une alternance un pied d'arc est transféré du contact fixe à l'électrode fixe, tandis que si elle survient lors de l'alternance suivante le pied d'arc est transféré du contact mobile à à l'électrode fixe. De plus, l'arc transféré du contact fixe au cours d'une première alternance reste au cours de l'alternance suivante trop proche du contact fixe et le risque de rétablissement d'arc ou reclaquage est très élevé. Si l'on veut éviter cet inconvénient en agrandissant l'espace entre l'électrode fixe et les contacts, la coupure n'est plus assez rapide, sauf à surdimensionner les moyens de soufflage.

D'après le document DE-30 05 877, état de la technique le plus proche, on prévoit un dispositif à double coupure avec, pour chaque zone de coupure, deux couples d'électrodes fixes et un générateur de champ magnétique continu ; les deux électrodes voisines d'un contact mobile sont interconnectées aux deux électrodes voisines de l'autre contact mobile via des diodes respectives. De la sorte, le courant ne sollicite plus les contacts dès que les arcs nés à chaque point de coupure ont été chassés avec l'aide des champs magnétiques vers les couples d'électrodes correspondants et la coupure du courant intervient au zéro suivant de courant. Ce dispositif a comme inconvénient de ne fonctionner que par la présence des deux arcs ; l'impédance du chemin dérivé de courant inclut donc nécessairement l'impédance de chacun des deux arcs et il en résulte un risque élevé de reclaquage d'arc au niveau de l'une au moins des zones de coupure, que l'on doit combattre en utilisant des moyens de soufflage encombrants.

De plus, on sait qu'il est plus facile de faire franchir une discontinuité diélectrique par un pied anodique d'arc que par un pied cathodique d'arc. Or ce dispositif ne se prête pas au choix du franchissement de l'intervalle entre le contact mobile et l'électrode voisine de dérivation par un pied anodique d'arc plutôt qu'un pied cathodique d'arc ou vice versa, car il implique forcément un franchissement de pied anodique à l'une des zones de coupure et un franchissement de pied cathodique à l'autre zone de coupure.

L'invention a pour but de réduire la sollicitation des contacts dans un appareil du type décrit, en favorisant la rapidité en même temps que la sûreté de coupure et notamment en réduisant fortement le risque de reclaquage, par recours à des dispositions très simples.

L'invention concerne un appareil électrique à contacts séparables en courant alternatif, comportant pour au moins un chemin polaire:
- au moins une zone de coupure à contact fixe relié à une borne respective de connexion du chemin polaire par un conducteur principal et à contact mobile coopérant avec le contact fixe pour établir et interrompre le chemin polaire,
- un chemin de dérivation associé à chaque zone de coupure, activable par un arc de coupure et comprenant une pièce de recueil d'arc disposée à un faible intervalle diélectrique du contact mobile respectif, ainsi qu'un conducteur de dérivation incluant un composant électronique unidirectionnel respectif.

Selon l'invention, l'appareil comprend deux zones de coupure et les contacts mobiles sont disposés sur un pont de contact ; les deux pièces de recueil d'arc sont connectées chacune à un conducteur principal opposé par un conducteur respectif de dérivation et sont agencées pour recueillir un seul pied d'arc par alternance, de manière à établir, à la coupure et via un composant unidirectionnel, un chemin de dérivation monoarc entre les bornes.

A la séparation des contacts, l'appareil électrique considéré bénéficie d'un cheminement de courant à faible impédance et d'un très faible risque de rétablissement de l'arc.

Il est avantageux que le conducteur principal se prolonge par une extension sensiblement parallèle au pont de contact, cette extension étant à faible distance de la pièce de recueil d'arc correspondante.

Les composants unidirectionnels sont disposés au choix, en fonction des conditions de coupure souhaitées, avec leur anode ou leur cathode connectée à la pièce de recueil d'arc correspondante. Il sera en général souhaité de réaliser une commutation anodique et, à cet effet, la cathode de chaque diode est connectée à la pièce de recueil d'arc correspondant au conducteur de dérivation approprié.

Les composants unidirectionnels peuvent être en série avec un organe limiteur de courant situé sur le conducteur de dérivation.

La description est faite ci-après d'un mode de réalisation non limitatif de l'invention, en regard des dessins annexés.

La figure 1 représente schématiquement un appareil électrique conforme à l'invention.

Les figures 2 à 5 illustrent la circulation du courant dans l'appareil lors d'une coupure.

Les figures 6 et 7 montrent des variantes de réalisation de l'appareil.

L'appareil électrique 10 représenté sur la figure 1 est par exemple un contacteur qui comprend dans un boîtier plusieurs chemins polaires 11 à double coupure dont les contacts sont séparables sous l'effet d'un dispositif de commande M. Le chemin polaire 11 comporte deux contacts fixes 13,23 reliés à des bornes de connexion respectives B1,B2 par des conducteurs principaux E1,E2. Un pont de contact 12 déplaçable par le dispositif M comprend deux contacts mobiles 14,24 associés aux contacts fixes respectifs 13,23.

Une pièce de recueil d'arc F1, respectivement F2, est prévue en regard du pont de contact 12 près du contact mobile 14, respectivement 24, et ce de manière à s'écarter du pont à l'opposé l'une de l'autre. Chaque pièce de recueil F1,F2 est connectée par un conducteur de dérivation L2, respectivement L1, à un point P2, respectivement P1, du conducteur principal E2,E1 situé entre le contact fixe 23,13 propre à celui-ci et la borne de connexion correspondante B2,B1.

Sur chaque conducteur de dérivation L2,L1 est disposé un composant électronique unidirectionnel D2,D1 de manière à assurer la conduction du courant entre B1 et B2 dans l'un ou l'autre sens. Les composants D1,D2 sont des diodes ; ils peuvent aussi être constitués par des composants semiconducteurs commandables lorsqu'on veut maîtriser leur fenêtre de conduction.

Au voisinage des couples de contacts 13,14 et 23,24 existent des zones de contact et de coupure Z1,Z2 comprenant une zone de contact proprement dite, dans laquelle les arcs sont créés, et une zone de coupure ou d'extinction proprement dite, vers laquelle les arcs commutent pour être éteints. Un générateur de champ magnétique H1,H2 est associé à chaque zone de contact et de coupure Z1,Z2 pour déterminer un champ magnétique externe tel que les arcs nés dans les deux zones Z1,Z2 lors d'une coupure tendent à être chassés. Les générateurs de champ H1,H2 peuvent rester d'encombrement réduit à cause de la rapidité de coupure par ailleurs produite par le dispositif selon l'invention. Ils peuvent être par exemple constitués par l'association d'un aimant permanent à un circuit magnétique. Ils sont indiqués en tirets sur la figure 1 et leur effet est représenté par les flèches h1,h2 des figures 2 à 5.

Il convient de noter que, dans les zones Z1,Z2, les éléments de cheminement des pieds d'arc sont réalisés de toute manière appropriée. Dans la forme d'exécution représentée, le conducteur E1,E2 a une forme de J favorisant la migration de l'arc et se poursuit au-delà du contact 13,23 par une extension E'1,E'2 telle qu'une corne ou un rail parallèle au pont 12. De même, la pièce de recueil d'arc F1,F2 présente une extension F'1,F'2 telle qu'une corne ou un rail parallèle au pont 12, proche de l'extension E'1,E'2 et offrant un point de captage d'arc proche du pont mobile 12, ce point étant de préférence séparé de l'extrémité correspondante du pont par un très faible intervalle diélectrique G1,G2. La pièce F1,F2 a une forme appropriée, par exemple également en J, pour favoriser la migration de l'arc et éviter le reclaquage. Bien que le dispositif selon l'invention permette de réduire, voire de supprimer les structures d'extinction d'arc, les extensions E',F' peuvent être prévues sur les ailettes d'une telle structure.

Le fonctionnement du dispositif décrit va être expliqué en regard des figures 2 à 5. Les contacts fixes 13,23 sont désormais notés A1,C2 et les contacts mobiles 14,24 sont notés C1,A2 pour mieux attirer l'attention sur leur caractère anodique (A) ou cathodique (C). Il en est de même pour les extensions E'1,F'1 maintenant notées A'1,C'1 et E'2,F'2 notées C'2,A'2.

On suppose que les contacts sont initialement fermés (voir figure 2) et qu'un courant alternatif circule de B1 vers B2 et vice versa.

Lorsque le pont mobile 12 s'ouvre et alors que le courant circule de B1 vers B2, un arc a₁ apparaît entre les contacts A1 et C1 et un arc a2 apparaît entre les contacts A2 et C2 (voir figure 3). Le courant continue de passer par les conducteurs principaux E1,E2, tandis que les arcs a₁ et a2 tendent à être chassés vers la droite par les champs magnétiques H1,H2 (figure 3). Le choix effectué de la polarité de la diode D1, en combinaison avec le mode de franchissement anodique de l'intervalle G2 entre le contact mobile A2 et l'extension A'2 de la pièce de recueil F2, facilite la commutation de l'arc a₂. Le franchissement de l'intervalle G2 par l'arc a₂ entraîne l'apparition d'un arc a₃ entre A'2,C'2 (voir figure 4). Le courant circule dès lors entre B1 et B2 d'une part dans le conducteur de dérivation L1 via la diode D1 et l'arc a₃ puis le conducteur principal E2 et d'autre part continue brièvement de circuler par le conducteur principal E1, l'arc a₁, le pont 12, l'arc a₂ et le conducteur principal E2.

Du fait de l'impédance plus élevée du chemin de courant principal, les arcs a₁ et a₂ s'éteignent et le courant passe alors en totalité par l'arc a₃ (figure 5), puis s'éteint au passage suivant du courant par zéro. La stagnation des arcs a₁ et a₂ sur les contacts est ainsi minimisée. On observera que le saut préférentiel de l'un des arcs vers sa pièce de recueil est favorisé par le soufflage intrinsèque dû aux formes et dispositions des pièces conductrices et au soufflage auxiliaire engendré par les générateurs de champ magnétique H1,H2 ; ce saut préférentiel est aussi favorisé par la différenciation anodique et cathodique des pieds d'arc associés aux deux côtés du pont et par la différence du sens de migration des arcs due aux champs magnétiques, assure qu'une seule impédance d'arc est présente dans le circuit de dérivation, ce qui rend la coupure plus rapide et minimise le risque de reclaquage.

Le fonctionnement est le même pour une alternance opposée du courant, celui-ci se dirigeant de B2 vers B1, grâce à la diode D2 ; il est également possible de monter les diodes D1,D2 comme indiqué figure 6, l'arc commutant alors par son pied cathodique du contact mobile 14 à la pièce de recueil F1. L'appareil, décrit en tant que contacteur, peut aussi être un disjoncteur. Dans une application de l'appareil en disjoncteur, un organe limiteur de courant 15 peut avantageusement être prévu sur le conducteur de dérivation L1,L2 (voir en tirets sur la figure 6). En variante (voir figure 7), on peut aussi prévoir sur chaque conducteur de dérivation L1,L2 deux diodes respectives de manière à réaliser un pont de diodes, en associant dans la diagonale de ce pont de diodes un seul organe limiteur 15.

## Revendications

1. Appareil électrique à contacts séparables en courant alternatif, comportant pour au moins un chemin polaire (11):
- au moins une zone de coupure à contact fixe relié à une borne respective de connexion du chemin polaire par un conducteur principal et à contact mobile coopérant avec le contact fixe pour établir et interrompre le chemin polaire,
- un chemin de dérivation associé à chaque zone de coupure, activable par un arc de coupure et comprenant une pièce de recueil d'arc disposée à un faible intervalle diélectrique du contact mobile respectif, ainsi qu'un conducteur de dérivation incluant un composant électronique unidirectionnel respectif,
- l'appareil comprend deux zones de coupure et les contacts mobiles sont disposés sur un pont de contact (12),
***caractérisé par le fait que**:*
- les deux pièces de recueil d'arc (F1,F2) sont connectées chacune à un conducteur principal opposé (E2,E1) par un conducteur respectif de dérivation (L2,L1) et sont agencées pour recueillir un seul pied d'arc par alternance, de manière à établir, à la coupure et via un composant unidirectionnel (D2,D1), un chemin de dérivation monoarc entre les bornes (B1,B2).

2. Appareil électrique selon la revendication 1, **caractérisé par le fait que** le conducteur principal (E1,E2) se prolonge par une extension (E'1,E'2) sensiblement parallèle au pont de contact (12), cette extension étant à faible distance de la pièce de recueil d'arc correspondante (F'1,F'2).

3. Appareil électrique selon la revendication 1, **caractérisé par le fait que** les composants unidirectionnels (D2,D1) sont disposés au choix avec leur anode ou leur cathode connectée à la pièce de recueil d'arc correspondante.

4. Appareil électrique selon la revendication 1, **caractérisé par le fait que** les composants unidirectionnels (D2,D1) sont en série avec un organe limiteur de courant (15) situé sur le conducteur de dérivation.

5. Appareil électrique selon la revendication 1, **caractérisé par le fait qu'**un organe générateur de champ magnétique (H1,H2) est associé à chaque zone de contact et de coupure (Z1,Z2) de manière à chasser l'arc vers la pièce de recueil (F1,F2).

## Patentansprüche

1. Elektrisches Gerät mit trennbaren Wechselstromschaltkontakten, umfassend für mindestens einen Polweg (11) :
- mindestens eine Schaltzone mit einem feststehenden Kontakt, der mit einer jeweiligen Anschlussklemme des Polwegs über einen Hauptleiter und mit einem beweglichen Kontakt, der mit dem feststehenden Kontakt zusammenwirkt, um den Polweg aufzubauen und zu unterbrechen, verbunden ist,
- einen Abzweigungsweg, der zu jeder Schaltzone gehört und über einen Öffnungslichtbogen aktivierbar ist und ein Lichtbogenabfangstück, das in einem geringen dielektrischen Abstand von dem jeweiligen beweglichen Kontakt angeordnet ist, sowie einen Abzweigungsleiter, der ein jeweiliges unidirektionales elektronisches Bauteil umfasst, umfasst,
- das Gerät umfasst zwei Schaltzonen und auf einer Kontaktbrücke (12) angeordnete bewegliche Kontakte,
**dadurch gekennzeichnet, dass**
- jedes der beiden Lichtbogenabfangstücke (F1, F2) an einen gegenüberliegenden Hauptleiter (E2, E1) über einen jeweiligen Abzweigungsleiter (L2, L1) angeschlossen und angeordnet ist, um einen einzigen Lichtbogenfußpunkt pro Stromwechsel derart abzufangen, dass bei der Unterbrechung und über ein unidirektionales Bauteil (D2, D1) zwischen den Klemmen (B1, B2) ein Abzweigungsweg mit Einzellichtbogen aufgebaut wird.

2. Elektrisches Gerät gemäß Anspruch 1, **dadurch gekennzeichnet, dass** sich der Hauptleiter (E1, E2) um ein Verlängerungsstück (E'1, E'2) verlängert, das im Wesentlichen parallel zu der Kontaktbrücke (12) ist, wobei dieses Verlängerungsstück nicht weit von dem entsprechenden Lichtbogenabfangstück (F'1, F'2) entfernt ist.

3. Elektrisches Gerät gemäß Anspruch 1, **dadurch gekennzeichnet, dass** die unidirektionalen Bauteile (D2, D1) wahlweise derart angeordnet sind, dass ihre Anode oder ihre Kathode an das entsprechende Lichtbogenabfangstück angeschlossen ist.

4. Elektrisches Gerät gemäß Anspruch 1, **dadurch gekennzeichnet, dass** die unidirektionalen Bauteile (D2, D1) mit einem Abschaltautomatikelement (15), das sich auf dem Abzweigungsleiter befindet, in Reihe geschaltet sind.

5. Elektrisches Gerät gemäß Anspruch 1, **dadurch gekennzeichnet, dass** ein Element zur Magnetfeldgenerierung (H1, H2) mit jeder Kontakt- und Schaltzone (Z1, Z2) verknüpft wird, um den Lichtbogen auf das Abfangstück (F1, F2) hin abzulenken.

## Claims

1. Electrical device with contacts that can be separated while carrying an AC current, comprising the following for at least one pole path (11):
- at least one breaking area with fixed contact connected to a corresponding pole path connection terminal through a main conductor and a mobile contact cooperating with the fixed contact to make and break the pole path,
- a shunt path associated with each breaking area, that can be activated by a breaking arc and comprising a part collecting the arc placed at a short dielectric distance from the corresponding mobile contact, and a shunt conductor including a corresponding single directional electronic component.
***characterized by** the fact that:*
- the device comprises two breaking areas and the mobile contacts are placed on a contact bridge (12);
- the two arc collection parts (F1, F2) are each connected to an opposite main conductor (E2, E1 respectively) by a shunt conductor (L2, L1 respectively) and are laid out to collect a single arc bottom per alternation, so as to set up a single arc shunt path between the terminals (B1, B2 respectively) when the break is made through a single directional component (D2, D1 respectively).

2. Electrical device according to claim 1, **characterized by** the fact that the main conductor (E1, E2) is extended by an extension (E'1, E'2) approximately parallel to the contact bridge (12), this extension being at a short distance from the corresponding arc collection part (F'1, F'2).

3. Electrical device according to claim 1, **characterized by** the fact that the single directional components (D2, D1) are placed with their anode or their cathode connected to the corresponding arc collection part, as required.

4. Electrical device according to claim 1, **characterized by** the fact that the single directional components (D2, D1) are in series with a current limiting device (15) located on the shunt conductor.

5. Electrical device according to claim 1, **characterized by** the fact that a magnetic field generating device (H1, H2) is associated with each contact and breaking area (Z1, Z2) in order to divert the arc to the collection part (F1, F2).
